# EUROPÄISCHE PATENTSCHRIFT

(11) **EP 2 562 326 B1**
(45) Veröffentlichungstag und Bekanntmachung des Hinweises auf die Patenterteilung: **30.10.2013**
(21) Anmeldenummer: 11178909.5
(22) Anmeldetag: 25.08.2011
(51) Int. Cl.: E04F 21/22, B25B 5/12

(54) **Hilfsvorrichtung zum Ausrichten von Bodenbrettern beim Verlegen von Dielenböden**
Help device for aligning floor boards when laying hardwood floors
Dispositif d'aide pour aligner des panneaux de sol lors de la pose de parquets à l'anglaise

(43) Veröffentlichungstag der Anmeldung: 27.02.2013
(73) Patentinhaber: SPAX International GmbH & Co. KG, 58256 Ennepetal (DE)
(72) Erfinder: Lehmann, Christian, 42109 Wuppertal (DE)
(74) Vertreter: Patentanwälte Dr. Solf & Zapf

(56) Entgegenhaltungen:
- EP-A2- 0 808 964
- CA-A1- 2 165 752
- DE-B3-102008 018 072
- US-A- 2 518 586
- US-A- 5 894 705

## Beschreibung

Die vorliegende Erfindung betrifft eine Hilfsvorrichtung zum Ausrichten von Bodenbrettern beim Verlegen von Dielenböden in einer Ausbildung als Spanneinrichtung gemäß dem Oberbegriff des unabhängigen Anspruchs 1.

Bei der Verlegung von Dielenböden besteht häufig das Problem, dass die Bodenbretter nicht ideal geradlinig, sondern mit einer undefinierten Krümmung verzogen sind. Deshalb wird in der Praxis zunächst ein erstes, möglichst geradlinig verlaufendes Bodenbrett auf einer Boden-Unterkonstruktion befestigt. Die weiteren Bretter müssen dann bei der Verlegung ausgerichtet werden. Dazu wird das jeweilige Brett mit seinem ersten Ende in der gewünschten Position relativ zu dem zuvor befestigten Brett so befestigt, dass eine eventuelle Krümmung von dem zuvor befestigten Brett weg verläuft. Das Brett muss dann für jede weitere Befestigung über seine Länge hinweg jeweils zu dem bereits verlegten Brett hingezogen werden. Wegen der zum Teil recht hohen Federkraft des Bodenbrettes werden dazu als Hilfsvorrichtung bisher Spannsysteme nach Art von Spanngurten, Schraubzwingen oder dergleichen verwendet. Dies ist jedoch mit dem Nachteil verbunden, dass während des jeweiligen Spannvorgangs wegen der völlig undefinierten und nicht begrenzten Spannstellung der jeweiligen Hilfsvorrichtung der Fugenabstand zwischen den Brettern mit einer Fugenlehre überwacht werden muss, um den Spannvorgang dann zu beenden, wenn der gewünschte Fugenabstand erreicht ist. In diesem Zustand muss dann das jeweils verwendete Spannmittel belassen oder arretiert werden, um das Bodenbrett an der Unterkonstruktion zu befestigen. Dieser beschriebene Vorgang muss mehrmals über die Länge des Bodenbrettes hinweg wiederholt werden, so dass die Ausrichtung der Bodenbretter sehr umständlich und zeitaufwändig ist.

Eine Hilfsvorrichtung der gattungsgemäßen, dem Oberbegriff des Anspruchs 1 entsprechenden Art ist aus dem Dokument EP 0 808 964 A2 bekannt. Konkret offenbart dieses Dokument eine Spannvorrichtung in Form einer mehrteiligen, längenverstellbaren Stange, an deren Enden Druckbacken angeordnet sind. Zwei verschiebbare, teleskopisch verbundene Stangenabschnitte sind über einen Hebelmechanismus mit einem verschwenkbaren Spannhebel und einer so genannten Bewegungsschraube als Zughebel verbunden. Hierbei besteht die Bewegungsschraube aus einem endseitigen Gewindebolzen und einer Gewindehülse, wobei der Gewindebolzen gelenkig fest mit einem Kupplungsstück verbunden ist, welches seinerseits an dem einen Stangenabschnitt zur Längen-Grobeinstellung in unterschiedlichen Positionen über eine Schraube befestigbar ist. Dazu weist der Stangenabschnitt mehrere über seine Länge verteilt angeordnete Gewindebohrungen auf.

Die Veröffentlichung DE 10 2008 018 072 B3 beschreibt eine ähnliche Spannvorrichtung, die allerdings zur Längen-Einstellung ausschließlich eine Zugstange aufweist, die zweiteilig aus einem äußeren Hülsenteil mit Innengewinde und einer inneren Gewindespindel besteht. Hierbei muss zur Längeneinstellung das freie Ende der Gewindespindel zusammen mit einer daran direkt befestigten Druckplatte verdreht werden. Zusätzliche Mittel für eine Grobeinstellung sind nicht offenbart.

Ähnliches gilt auch für eine in dem Dokument CA 2 165 752 A1 offenbarte Spanneinrichtung, weil diese ebenfalls lediglich eine Längeneinstellung aufweist, indem eine Druckwange (jaw) über ein Gewindeende und Kontermuttern verstellbar ist. Eine zusätzliche stufige Einstellung ist nicht vorgesehen.

Der vorliegenden Erfindung liegt die Aufgabe zu Grunde, eine Hilfsvorrichtung der genannten Art zu schaffen, mit der das Ausrichten der Bodenbretter - und damit auch insgesamt das Verlegen von Dielenböden - einfacher und schneller durchgeführt werden kann.

Erfindungsgemäß wird dies durch eine Hilfsvorrichtung mit den Merkmalen des unabhängigen Anspruchs 1 erreicht. Vorteilhafte Ausgestaltungen sind in den abhängigen Ansprüchen sowie in der anschließenden Beschreibung enthalten.

Mit der erfindungsgemäßer Hilfsvorrichtung vereinfacht sich das eingangs beschriebene Ausrichten der Bodenbretter, indem lediglich die Spanneinrichtung mit den Andruckwangen über ein bereits befestigtes Bodenbrett und das nächste zu verlegende Bodenbrett hinweg aufgesetzt und dann über den Hebelmechanismus gespannt zu werden braucht. Da in der Spannstellung unmittelbar und zwangsläufig ein definierter Abstand der Andruckwangen gewährleistet ist, erübrigt sich ein umständliches Messen und Überwachen des jeweiligen Brett-Fugenabstandes, so dass das Brett in der Spannstellung sofort an der Unterkonstruktion befestigt werden kann. Nachfolgend muss auch für jede weitere Befestigung lediglich die Spanneinrichtung aufgesetzt und durch eine einfache Hebelbewegung gespannt werden. Bei jeder einzelnen Brettbefestigung wird Zeit eingespart, und diese Zeitersparnis summiert sich über die Vielzahl der erforderlichen Befestigungen zu einem deutlichen Zeitvorteil bei der Verlegung von Dielenböden. Zudem wird über den Hebelmechanismus eine günstige Kraftübersetzung erreicht.

Erfindungsgemäß weist die Spanneinrichtung zur Anpassung an die jeweilige Brett-Breite und/oder an den jeweils gewünschten Fugenabstand spezielle Einstellmittel zum Einstellen des definierten Abstandes der Andruckwangen in der Spannstellung auf, so dass der Abstand auf ein Maß eingestellt werden kann, das der zweifachen Breite der jeweiligen Bodenbretter zuzüglich der Breite einer gewünschten Dielenfuge entspricht. Für Dielenböden im Außen- oder Feuchtraumbereich wird in aller Regel eine Fugenbreite von 5 bis 6 mm vorgesehen, so dass sich bei einer Brett-Breite von z. B. 145 mm für die Spannstellung ein Wangen-Abstand von z. B. 295 mm ergibt. Dabei reicht ein Öffnungshub der Andruckwangen von 20 bis 30 mm in aller Regel für die Praxis aus, so dass der größere Wangenabstand in der Ausgangsstellung im Bereich von beispielsweise 315 bis 325 mm liegt. Diese Angaben sind allerdings rein beispielhaft und beschränken die Erfindung daher nicht.

Anhand eines bevorzugten, in der Zeichnung veranschaulichten Ausführungsbeispiels soll die Erfindung im Folgenden genauer erläutert werden. Es zeigen:
- Fig. 1: eine Perspektivansicht einer bevorzugten Ausführung einer erfindungsgemäßen Spanneinrichtung in ihrer Spannstellung,
- Fig. 2: eine Ansicht analog zu Fig. 1, jedoch in der Ausgangsstellung,
- Fig. 3: eine Seitenansicht in der Spannstellung gemäß Pfeilrichtung III in Fig. 1,
- Fig. 4: eine Seitenansicht in der Ausgangsstellung gemäß Pfeilrichtung IV in Fig. 2 und
- Fig. 5: eine schematische Aufsicht eines Bodenbereiches zur Erläuterung der Anwendung der erfindungsgemäßen Spanneinrichtung beim Verlegen und Ausrichten von Bodenbrettern eines Dielenbodens.

In den verschiedenen Figuren der Zeichnung sind gleiche Teile stets mit den gleichen Bezugszeichen versehen.

Zu der anschließenden Beschreibung wird ausdrücklich betont, dass die Erfindung nicht auf die Ausführungsbeispiele und dabei nicht auf alle oder mehrere Merkmale von beschriebenen Merkmalskombinationen beschränkt ist, vielmehr kann jedes einzelne Teilmerkmal des/jedes Ausführungsbeispiels auch losgelöst von allen anderen im Zusammenhang damit beschriebenen Teilmerkmalen für sich und auch in Kombination mit beliebigen Merkmalen eines anderen Ausführungsbeispiels sowie auch unabhängig von den Merkmalskombinationen und Rückbeziehungen der Ansprüche eine erfinderische Bedeutung haben.

Eine erfindungsgemäße Hilfsvorrichtung 1 dient - siehe dazu auch Fig. 5 - zum Ausrichten von Bodenbrettern 2 beim Verlegen von Dielenböden insbesondere für den Außenbereich und den Feuchtraumbereich, wobei in vielen Fällen auf einer aus mehreren parallel verlaufenden Traghölzem 4 bestehenden Unterkonstruktion die einzelnen Bodenbretter 2 mit einem bestimmten Fugenabstand F jeweils befestigt werden, und zwar insbesondere mittels Schrauben 6. Dabei müssen verzogene, gekrümmte Bodenbretter 2 jeweils gerade gerichtet werden.

Gemäß Fig. 1 bis 4 ist dazu die Hilfsvorrichtung 1 als Spanneinrichtung 10 mit zwei - bei der bestimmungsgemäßen Anwendung - bodenseitig zur Anlage an Brett-Seitenrändem vorstehenden, unteren Andruckwangen 12, 14 ausgebildet. Diese Andruckwangen 12, 14 sind über eine Schiebeführung 16 zur Veränderung ihres gegenseitigen lichten Abstandes - siehe dazu in Fig. 3 und 4 die eingezeichneten Abstände X1 und X2 - miteinander verbunden. Die Spanneinrichtung 10 weist weiterhin in ihrem oberen, den Andruckwangen 12, 14 gegenüberliegenden Bereich einen Hebelmechanismus 18 auf, der nach dem Kniehebelprinzip derart ausgebildet und mit den Andruckwangen 12, 14 verbunden ist, dass die Andruckwangen 12, 14 durch eine einfache Verschwenkung des Hebelmechanismus 18 aus einer Ausgangsstellung mit einem größeren Abstand X1 - siehe dazu Fig. 2 und 4 - in eine Spannstellung mit einem geringeren, definierten Abstand X2 bewegbar sind - siehe dazu Fig. 1 und 3. Natürlich können die Andruckwangen 12, 14 auch durch eine entsprechende Rückverschwenkung des Hebelmechanismus 18 wieder in die Ausgangsstellung gemäß Fig. 2 und 4 gebracht werden.

Wie sich besonders aus Fig. 3 und 4 ergibt, verlaufen die Andruckwangen 12, 14 geringfügig aufeinander zu schräg geneigt. Dadurch wird eine sichere Anwendung gewährleistet, indem ein Abrutschen von den Brett-Seitenrändem nach oben beim Spannen vermieden wird.

Weiterhin weist die Spanneinrichtung 10 Einstellmittel 19 zum Einstellen des definierten Abstandes X2 der Andruckwangen 12, 14 in der Spannstellung auf. Da gemäß Fig. 5 bei der Anwendung die Spanneinrichtung 10 mit den Andruckwangen 12, 14 jeweils zwei Bodenbretter 2 übergreift, kann über die Einstellmittel 19 ein Abstandsmaß eingestellt werden, welches der zweifachen Breite B der jeweiligen Bodenbretter 2 zuzüglich der Breite F einer Dielenfuge entspricht; es gilt die Beziehung X2 = 2 · B + F.

Vorteilhafterweise ist der Hebelmechanismus 18 zudem derart ausgebildet, dass er in der Spannstellung durch Überschreiten eines Hebel-Totpunktes selbsttätig gegen eine Rückverschwenkung in die Ausgangsstellung arretiert ist. Allerdings kann der Hebelmechanismus 18 zwangsweise zurück über den Totpunkt hinweg wieder in die Ausgangsstellung bewegt werden.

Die Schiebeführung 16 besteht aus zwei miteinander teleskopartig längs verschiebbar verbundenen Führungsteilen 20, 22, die mit jeweils einer der beiden Andruckwangen 12, 14 verbunden sind.

Der Hebelmechanismus 18 besteht aus einem manuell zu verschwenkenden Handhebel 24 und einem Zughebel 26. Der Handhebel 24 ist über ein endseitiges erstes Schwenkgelenk 28 an dem einen, ersten Führungsteil 20 angelenkt, und der Zughebel 26 ist an dem Handhebel 24 in einem bestimmten Abstand von dem ersten Schwenkgelenk 28 über ein zweites Schwenkgelenk 30 angelenkt. Der Zughebel 26 ist mit seinem dem zweiten Schwenkgelenk 30 gegenüberliegenden, freien Ende mit dem anderen, zweiten Führungsteil 22 verbunden oder verbindbar. Beide Schwenkgelenke 28, 30 erlauben eine Verschwenkung um jeweils eine Schwenkachse, wobei diese Schwenkachsen beider Schwenkgelenke 28, 30 - wiederum bei der bestimmungsgemäßen Anwendung bezogen auf eine zu erstellende Bodenfläche - einerseits parallel zur Bodenebene sowie andererseits entsprechend der Längsrichtung der Bodenbretter 2 verlaufen.

Gemäß Fig. 3 ist bevorzugt vorgesehen, dass der Zughebel 26 mit seiner Längsachse 26a in der Spannstellung parallel zu einer Verschiebebewegungsachse 16a der Schiebeführung 16 verläuft. Die oben bereits kurz erwähnte Arretierung durch Totpunktüberschreitung bedeutet, dass gemäß Fig. 1 und 3 in der Spannstellung der Handhebel 24 an einem mechanischen Endanschlag liegt, wobei dann das zweite Schwenkgelenk 30 - siehe insbesondere Fig. 3 - um ein geringes Maß x unterhalb des Niveaus des ersten Schwenkgelenkes 28 liegt. Dadurch kann eine beim Spannvorgang an dem Zughebel 26 wirkende Zugkraft den Handhebel 24 nur gegen den Endanschlag drücken, aber nicht zurück in Richtung der Ausgangsstellung bewegen.

In weiterer Ausgestaltung ist vorgesehen, dass die oben schon kurz erwähnten Einstellmittel 19 Mittel für eine Feineinstellung umfassen, wozu der Zughebel 26 über eine Verschraubung 32 längenvariabel ausgebildet ist. In der dargestellten, bevorzugten Ausführung besteht der Zughebel 26 aus einem Gewindebolzen 34 und einem endseitigen Hebelkopf 36, wobei der Gewindebolzen 34 in ein Innengewinde des Hebelkopfes 36 eingreift. Diese Verschraubung 32 ist mittels einer Kontermutter 38 arretierbar. Der Hebelkopf 36 weist erfindungsgemäß ein ösenartiges Bügelelement 40 auf, welches lösbar in ein mit dem zweiten Führungsteil 22 verbundenes Aufnahmeteil 42 einhängbar ist. Das Aufnahmeteil 42 ist U-förmig mit zwei nach oben ragenden Seitenwänden ausgebildet, die jeweils randoffene Aufnahmeöffnungen zum Einhängen des Bügelelementes 40 aufweisen.

Durch diese beschriebene Ausgestaltung kann der Zughebel 26 in verschiedenen, um jeweils 180° verdrehten Stellungen des Bügelelementes 40 in das Aufnahmeteil 42 eingehängt werden. Durch Drehen des Bügelelementes 40 relativ zu dem Gewindebolzen 34 wird über die Verschraubung 32 eine Längenveränderung des Zughebels 26 erreicht, und zwar in Abhängigkeit von der Gewindesteigung der Verschraubung 32. Wenn bevorzugt die Verschraubung 32 mit einem metrischen M8-Gewinde ausgebildet ist, beträgt die Steigung 1,5 mm, so dass durch halbe Umdrehungen um jeweils 180° eine Längenänderung von jeweils 0,75 mm erreicht wird.

In weiterer Ausgestaltung weisen die Einstellmittel 19 zusätzliche Mittel für eine stufige Grobeinstellung auf. Dies dient besonders zur Anpassung an unterschiedliche Breiten B der Bodenbretter 2. Dazu ist zumindest eine der beiden Andruckwangen 12, 14, wie dargestellt bevorzugt die erste Andruckwange 12, mit dem zugehörigen Führungsteil 20 lösbar verbunden und in verschiedenen Abstandsstellungen verbindbar. Dazu ist die Andruckwange 12 über ein Halteteil 44 mit dem Führungsteil 20 zusammensteckbar und zur Abstands-Grobeinstellung in verschiedenen Positionen arretierbar. Wie dargestellt erfolgt die Arretierung insbesondere über eine durch Querlöcher 46 des Führungsteils 20 und des Halteteils 44 geführte Verschraubung 48. Bei der dargestellten Ausführung ist das Halteteil 44 auf das Führungsteil 20 aufgeschoben, wobei zum Verschieben auf dem Führungsteil 20 die Andruckwange 12 auf ihrer in den Zeichnungen nicht sichtbaren Stirnseite eine Durchführöffnung für das Führungsteil 20 aufweist.

Die Führungsteile 20, 22 der Schiebeführung 16 sind bevorzugt als teleskopartig ineinandergreifende Hohlprofile, insbesondere Vierkantprofile, ausgebildet. Wie dargestellt, kann es sich um eine Einfach-Führung handeln, alternativ ist aber auch eine Mehrfach-Führung, z. B. eine Doppelführung, mit mindestens zwei parallelen Einzel-Führungen möglich.

Das erste Schwenkgelenk 28 für den Handhebel 24 ist an einer mit dem ersten Führungsteil 20 verbundenen Lagerkonsole 50 befestigt.

Gemäß Fig. 5 erlaubt die erfindungsgemäße Spanneinrichtung 10 eine einfache, schnelle und komfortable Anwendung beim Ausrichten von Bodenbrettern 2. Wie in Fig. 5 veranschaulicht ist, wird ein erstes, möglichst geradliniges Bodenbrett 2 auf der Unterkonstruktion bzw. den Traghölzern 4 befestigt. Ein nächstes, gegebenenfalls verzogenes und gekrümmtes Bodenbrett 2 wird mit einem ersten Ende in dem gewünschten Fugenabstand F auf dem Tragholz 4 befestigt. Vor der Befestigung auf dem nächsten Tragholz 4 an der Stelle 52 gemäß Fig. 5 wird das Bodenbrett 2 in einem noch weiter entfernt liegenden Bereich mittels der nur stark schematisch angedeuteten erfindungsgemäßen Spanneinrichtung 10 ausgerichtet, indem die Spanneinrichtung 10 mit den Andruckwangen 12, 14 über das zuvor verlegte Bodenbrett 2 und das auszurichtende Bodenbrett 2 hinweg aufgesetzt und dann gespannt wird. In der definierten Spannstellung kann dann sofort - und ohne Kontrolle der Fugenbreite F - die Befestigung an der Stelle 52 erfolgen. Die Spanneinrichtung 10 wird dann sukzessive immer weiter versetzt, bis das Bodenbrett 2 vollständig befestigt ist. Bei Verlegung des dritten und weiterer Bodenbretter dient immer das zuletzt verlegte und befestigte Bodenbrett 2 als Bezugspunkt und feste Anlage für die erfindungsgemäße Spanneinrichtung 10, d. h. es wird immer das zuletzt verlegte Brett 2 und das neu zu verlegende Brett übergriffen, wozu eine der Andruckwangen 12, 14 in die Fuge zwischen dem letzten und vorletzten Brett eingreift.

Durch das Kniehebelprinzip des Hebelmechanismus 18 kann eine günstige Kraftübersetzung beim Spannvorgang erreicht werden, so dass das Ausrichten der jeweiligen Bodenbretter komfortabel ohne nennenswerte Kraftanstrengung möglich ist.

## Patentansprüche

1. Hilfsvorrichtung (1) zum Ausrichten von Bodenbrettern (2) beim Verlegen von Dielenböden, in einer Ausbildung als Spanneinrichtung (10) mit zwei bodenseitig zur Anlage an Brett-Seitenrändern vorstehenden, unteren Andruckwangen (12, 14), die über eine Schiebeführung (16) zur Veränderung ihres gegenseitigen lichten Abstandes (X1, X2) miteinander verbunden sind, wobei die Schiebeführung (16) aus zwei, mit jeweils einer der Andruckwangen (12, 14) verbundenen und miteinander teleskopartig längsverschiebbar verbundenen Führungsteilen (20, 22) besteht, und mit einem den unteren, bodenseitigen Andruckwangen (12, 14) gegenüberliegenden, oberen Hebelmechanismus(18), der nach dem Kniehebelprinzip derart aus einem manuell zu verschwenkenden Handhebel (24) und einem Zughebel (26) ausgebildet und mit den Andruckwangen (12, 14) verbunden ist, dass die Andruckwangen (12, 14) durch Verschwenken des Handhebels (24) aus einer Ausgangsstellung mit einem größeren Abstand (X1) in eine Spannstellung mit einem geringeren, definierten Abstand (X2) bewegbar sind, sowie mit Einstellmitteln (19) zum Einstellen des definierten Abstandes (X2) der Andruckwangen (12, 14) in der Spannstellung, wobei die Einstellmittel (19) Mittel für eine Feineinstellung umfassen, wozu der Zughebel (26) über eine Verschraubung (32) längenvariabel ausgebildet ist, und wobei die Einstellmittel (19) Mittel für eine stufige Grobeinstellung umfassen,
**dadurch gekennzeichnet, dass** der Zughebel (26) an seinem freien Ende ein ösenartiges Bügelelement (40) aufweist, das lösbar in ein mit dem zweiten Führungsteil (22) verbundenes Aufnahmeteil (42) einhängbar ist, so dass das Bügelelement (40) im gelösten Zustand zur Feineinstellung der Verschraubung (32) verdrehbar ist, wobei zur Grobeinstellung die mit dem ersten Führungsteil (20) verbundene Andruckwange (12) über ein Halteteil (44) mit dem Führungsteil (20) zusammensteckbar und zur Abstands-Grobeinstellung in verschiedenen Positionen arretierbar ist.

2. Hilfsvorrichtung nach Anspruch 1,
**dadurch gekennzeichnet, dass** die Einstellmittel (19) so ausgebildet sind, dass der definierte Abstand (X2) der Andruckwangen (12, 14) in der Spannstellung auf ein Maß einstellbar ist, das der zweifachen Breite (B) der jeweiligen Bodenbretter zuzüglich der Breite (F) einer Dielen-Fuge entspricht.

3. Hilfsvorrichtung nach Anspruch 1 oder 2,
**dadurch gekennzeichnet, dass** der Hebelmechanismus (18) derart ausgebildet ist, dass er in der Spannstellung durch Überschreiten eines Hebel-Totpunktes selbsttätig gegen eine Rückverschwenkung in die Ausgangsstellung arretiert ist.

4. Hilfsvorrichtung nach einem der Ansprüche 1 bis 3,
**dadurch gekennzeichnet, dass** der Handhebel (24) über ein endseitiges erstes Schwenkgelenk (28) an dem einen, ersten Führungsteil (20) angelenkt ist, wobei der Zughebel (26) an dem Handhebel (24) in einem bestimmten Abstand von dem ersten Schwenkgelenk (28) über ein zweites Schwenkgelenk (30) angelenkt ist und der Zughebel (26) mit seinem dem zweiten Schwenkgelenk (30) gegenüberliegenden Ende mit dem anderen, zweiten Führungsteil (22) über das ösenartige Bügelelement (40) verbindbar ist.

5. Hilfsvorrichtung nach einem der Ansprüche 1 bis 4,
**dadurch gekennzeichnet, dass** der Zughebel (26) mit seiner Längsachse (26a) in der Spannstellung parallel zu einer Verschiebebewegungsachse (16a) der Schiebeführung (16) verläuft.

6. Hilfsvorrichtung nach einem der Ansprüche 1 bis 5,
**dadurch gekennzeichnet, dass** die Führungsteile (20, 22) der Schiebeführung (16) als teleskopartig ineinandergreifende Hohlprofile, insbesondere Vierkantprofile, ausgebildet sind.

7. Hilfsvorrichtung nach einem der Ansprüche 4 bis 6,
**dadurch gekennzeichnet, dass** das erste Schwenkgelenk (28) für den Handhebel (24) an einer mit dem ersten Führungsteil (20) verbundenen Lagerkonsole (50) befestigt ist.

8. Hilfsvorrichtung nach einem der Ansprüche 1 bis 7,
**dadurch gekennzeichnet, dass** zur Abstands-Grobeinstellung das Halteteil (44) der Andruckwange (12) an dem Führungsteil (20) über eine durch Querlöcher (46) des Halteteils (44) und des Führungsteils (20) geführte Verschraubung (48) arretierbar ist.

## Claims

1. An aid (1) for aligning floor boards (2) when laying boarded floors, in a design as a clamping device (10) having two lower pressure cheeks (12, 14) projecting at the side closest to the floor for contact against board lateral edges, which cheeks (12, 14) are connected to one another via a sliding guide (16) for alteration of their mutual clear spacing (X1, X2), wherein the sliding guide (16) consists of two guide parts (20, 22) which are connected to a respective pressure cheek (12, 14) and are connected to one another in a manner so as to be longitudinally displaceable in a telescope-like manner, and having an upper lever mechanism (18), facing the lower pressure cheeks (12, 14) located at the side closest to the floor, which according to the articulated lever principle is formed in such a manner from a hand lever (24) to be pivoted manually and a traction lever (26) and is connected in such a manner to the pressure cheeks (12, 14), that the pressure cheeks (12, 14) are movable, through pivoting of the hand lever (24), from an initial position with a greater spacing (X1) into a clamping position with a smaller, defined spacing (X2), as well as having adjustment means (19) to adjust the defined spacing (X2) of the pressure cheeks (12, 14) in the clamping position, wherein the adjustment means (19) comprise means for fine adjustment, for which purpose the traction lever (26) is variable in length via a screw connection (32), and wherein the adjustment means (19) comprise means for a stepped rough adjustment, **characterized in that** the traction lever (26) has an eye-like curved element (40) at its free end, which element (40) can be detachably hung in a receiving part (42) connected to the second guide part (22), so that in the detached state the curved element (40) is rotatable for fine adjustment of the screw connection (32), wherein for rough adjustment, the pressure cheek (12) connected to the first guide part (20) can via a holding part (44) be assembled with the guide part (20) and locked in different positions for rough adjustment of spacing.

2. An aid according to claim 1, **characterised in that** the adjustment means (19) are designed in such a manner that the defined spacing (X2) of the pressure cheeks (12, 14) in the clamping position is adjustable to a measurement corresponding to twice the width (B) of the respective floor boards plus the width (F) of a boarded-floor joint.

3. An aid according to claim 1 or 2, **characterised in that** the lever mechanism (18) is designed such that in the clamping position it is, through a lever dead centre being passed, automatically locked against a return pivoting into the initial position.

4. An aid according to any one of claims 1 to 3, **characterised in that** the hand lever (24) is articulated on one, first guide part (20) via an end, first swivel joint (28), wherein the traction lever (26) is articulated on the hand lever (24) at a certain distance from the first swivel joint (28) via a second swivel joint (30) and the traction lever (26) is connectable with its end opposite the second swivel joint (30) to the other, second guide part (22) via the eye-like curved element (40).

5. An aid according to any one of claims 1 to 4, **characterised in that** in the clamping position, the longitudinal axis (26a) of the traction lever (26) runs parallel to a displacement motion axis (16a) of the sliding guide (16).

6. An aid according to any one of claims 1 to 5, **characterised in that** the guide parts (20, 22) of the sliding guide (16) are in the form of hollow sections which interengage in a telescopic-like manner, in particular square sections.

7. An aid according to any one of claims 4 to 6, **characterised in that** the first swivel joint (28) for the hand lever (24) is secured to a bearing console (50) connected to the first guide part (20).

8. An aid according to any one of claims 1 to 7, **characterised in that** for spacing rough-adjustment, the holding part (44) of the pressure cheek (12) can be locked on the guide part (20) via a screw connection (48) guided through transverse holes (46) of the holding part (44) and the guide part (20).

## Revendications

1. Dispositif d'aide (1) servant à aligner des planches de sol (2) lors de la pose de parquets à l'anglaise, réalisé sous la forme d'un système de serrage (10) comprenant deux joues de compression (12, 14) inférieures faisant saillie côté sol destinés à venir en appui contre les bords latéraux des planches, lesquelles joues de compression sont reliées l'une à l'autre par l'intermédiaire d'un guidage coulissant (16) servant à modifier leur écartement (X1, X2) intérieur mutuel, dans lequel le guidage coulissant (16) est constitué de deux parties de guidage (20, 22) reliées à respectivement une des joues de compression (12, 14) et reliées l'une à l'autre de manière à pouvoir être coulissées longitudinalement de manière télescopique, comprenant un mécanisme de levier (18) supérieur faisant face aux joues de compression (12, 14) inférieures côté sol, lequel mécanisme de levier est réalisé selon le principe du levier coudé à partir d'un levier à main (24) devant âtre pivoté manuellement et d'un levier de traction (26) et est relié aux joues de compression (12, 14) de telle manière que les joues de compression (12, 14) peuvent être déplacées, par pivotement du levier à main (24), depuis une position de départ présentant un écartement plus grand (X1) dans une position de serrage présentant un écartement défini (X2) plus petit, et comprenant également des moyens de réglage (19) servant à régler l'écartement défini (X2) entre les joues de compression (12, 14) dans la position de serrage, dans lequel les moyens de réglage (19) comprennent des moyens pour un réglage de précision, le levier de traction (26) étant dans ce but réalisé de manière variable en longueur par l'intermédiaire d'un système de vissage (32), et dans lequel les moyens de réglage (19) comprennent des moyens pour un réglage sommaire par palier,
**caractérisé en ce que** le levier de traction (26) présente, au niveau de son extrémité libre, un élément formant étrier (40) de type oeillet, qui peut être accroché de manière amovible dans une partie de logement (42) reliée à la deuxième partie de guidage (22) de sorte que l'élément formant étrier (40) peut être tourné à l'état détaché aux fins du réglage de précision du système de vissage (32), dans lequel, aux fins du réglage sommaire, la joue de compression (12) reliée à la première partie de guidage (20) peut être emboîtée par l'intermédiaire d'une partie de maintien (44) à la partie de guidage (20) et peut être bloquée dans diverses positions aux fins du réglage sommaire de l'écartement.

2. Dispositif d'aide selon la revendication 1,
**caractérisé en ce que** les moyens de réglage (19) sont réalisés de telle manière que l'écartement défini (X2) des joues de compression (12, 14) peut être réglé dans la position de serrage d'une valeur qui correspond au double de la largeur (B) des planches de sol respectives plus la largeur (F) d'un joint de parquet.

3. Dispositif d'aide selon la revendication 1 ou 2,
**caractérisé en ce que** le mécanisme de levier (18) est réalisé de telle manière qu'il est bloqué, dans la position de serrage, de manière automatique, contre tout pivotement de retour dans la position de départ, par le dépassement d'un point mort du levier.

4. Dispositif d'aide selon l'une quelconque des revendications 1 à 3,
**caractérisé en ce que** le levier à main (24) est articulé par l'intermédiaire d'une première articulation pivotante (28) côté extrémité au niveau de la première partie de guidage (20), dans lequel le levier de traction (26) est articulé par l'intermédiaire d'une deuxième articulation pivotante (30) au niveau du levier à main (24) à une certaine distance de la première articulation pivotante (28) et dans lequel le levier de traction (26) peut être relié par l'intermédiaire de l'élément formant étrier (40) de type oeillet, par son extrémité faisant face à la deuxième articulation pivotante (30), à l'autre deuxième partie de guidage (22).

5. Dispositif d'aide selon l'une quelconque des revendications 1 à 4,
**caractérisé en ce que** le levier de traction (26) s'étend avec son axe longitudinal (26a), dans la position de serrage, de manière parallèle par rapport à un axe de déplacement par coulissement (16a) du guidage coulissant (16).

6. Dispositif d'aide selon l'une quelconque des revendications 1 à 5,
**caractérisé en ce que** les parties de guidage (20, 22) du guidage coulissant (16) sont réalisées sous la forme de profilés creux s'enchevêtrant de manière télescopique, en particulier sous la forme de profilés quadrangulaires.

7. Dispositif d'aide selon l'une quelconque des revendications 4 à 6,
**caractérisé en ce que** la première articulation pivotante (28) pour le levier à main (24) est fixée au niveau d'une console de support (50) reliée à la première partie de guidage (20).

8. Dispositif d'aide selon l'une quelconque des revendications 1 à 7,
**caractérisé en ce qu'**aux fins du réglage sommaire de l'écartement, la partie de maintien (44) de la joue de compression (12) peut être bloquée au niveau de la partie de guidage (20) par l'intermédiaire d'un système de vissage (48) guidé à travers des trous transversaux (46) de la partie de maintien (44) et de la partie de guidage (20).
